# EUROPÄISCHE PATENTSCHRIFT

(11) **EP 1 435 089 B1**
(45) Veröffentlichungstag und Bekanntmachung des Hinweises auf die Patenterteilung: **12.04.2006**
(21) Anmeldenummer: 02776772.2
(22) Anmeldetag: 02.10.2002
(51) Int. Cl.: G10L 21/02

(54) **VERFAHREN UND ANORDNUNG ZUR RAUSCHUNTERDRÜCKUNG EINES SPRACHSIGNALS**
METHOD AND SYSTEM FOR REDUCING A VOICE SIGNAL NOISE
PROCEDE ET SYSTEME POUR REDUIRE LE BRUIT D'UN SIGNAL VOCAL

(30) Priorität: 12.10.2001 DE 10150519
(43) Veröffentlichungstag der Anmeldung: 07.07.2004
(73) Patentinhaber: BenQ Corporation, Gueishan Taoyuan 333 (TW)
(72) Erfinder: IHLE, Marc, 89077 Ulm (DE); WALTER, Frank, 81547 München (DE)
(74) Vertreter: Epping - Hermann - Fischer
(86) Internationale Anmeldenummer: PCT/DE2002/003740
(87) Internationale Veröffentlichungsnummer: WO 2003/034407

(56) Entgegenhaltungen:
- WO-A-99/67774
- US-A- 4 630 305

## Beschreibung

Die Erfindung betrifft ein Verfahren gemäss Anspruch 1 und eine Anordnung gemäss Anspruch 3 zur Sprachverarbeitung, insbesondere eines gestörten Sprachsignals.

Die rasante technische Entwicklung im Bereich der Mobilkommunikation hat in den letzten Jahren zu ständig erhöhten Anforderungen an die Sprachverärbeitung, insbesondere die Sprachcodierung und die Störgeräuschunterdrückung geführt, was nicht zuletzt auf eine zunehmende Verknappung an Bandbreite und ständig wachsende Anforderungen an die Sprachqualität zurückzuführen ist.

Ein wesentlicher Bestandteil der Sprachverarbeitung besteht darin, das Störsignal bzw. Störgeräusch, mit dem ein beispielsweise durch ein Mikrofon aufgenommenes Sprachsignal üblicherweise behaftet ist, zu schätzen und gegebenenfalls im Eingangssignal zu unterdrücken, um möglichst nur das Sprachsignal zu übertragen. Allerdings ergeben sich bei gängigen Verfahren zur Störgeräuschunterdrückung häufig unerwünschte Artefakte, auch musical tones genannt, im Hintergrundsignal.

Das Dokument WO-9 967 774 offenbart eine Lösung zur. Unterdrüchung von solchen Stärgeräuschen.

Der Erfindung liegt die Aufgabe zugrunde, eine technische Lehre zur Sprachverarbeitung anzugeben, welche eine Übertragung von Sprache mit niedriger Datenrate und hoher Qualität ermöglicht.

Diese Aufgabe wird durch die Merkmale der unabhängigen Ansprüche gelöst. Vorteilhafte und zweckmäßige Weiterbildungen ergeben sich aus den abhängigen Ansprüchen.

Die Erfindung beruht demnach zunächst auf dem Gedanken, die Frequenzkomponenten eines mit einem Störsignal behafteten Sprachsignals vor einer Codierung durch einen niederratigen Sprachcodec mit zeitlich veränderlichen frequenzabhängigen Gewichtungsfaktoren zu multiplizieren, wobei eine Frequenzkomponente mit einem aktuellen Gewichtungsfaktor multipliziert wird, wenn dieser kleiner ist als der zuletzt für diese Frequenzkomponente berechnete Gewichtungsfaktor, und wobei eine Frequenzkomponente mit dem zuletzt für diese Frequenzkomponente berechneten Gewichtungsfaktor multipliziert wird, wenn dieser kleiner ist, als der aktuelle Gewichtungsfaktor. Unter einem niederratigen Sprachcodec versteht man dabei insbesondere einen Sprachcodec, der eine Datenrate, die kleiner als 5 kBit pro Sekunde ist, liefert.

Dadurch wird erreicht, dass das einem Sprachsignal beaufschlagte Störsignal so gedämpft wird, dass bei geringem Rechen- oder Speicheraufwand Sprache mit guter Qualität übertragen werden kann.

Die Erfindung beruht dabei zunächst auf der Erkenntnis, dass beim Einsatz niederratiger Sprachcodecs nur dann eine gute Sprachqualität erzielt werden kann, wenn die - oben bereits erläuterten - Artefakte möglichst vermieden oder reduziert werden. Dies konnte durch den Einsatz aufwendiger eigens für diesen Zweck erstellter Simulationswerkzeuge erkannt werden.

Ferner basiert die Erfindung auf der Erkenntnis, dass - wie ebenfalls aufwendige Simulationen zeigten - durch die spezielle Verwendung aktueller bzw. zuletzt berechneter Gewichtungsfaktoren Artefakte im Hintergrundsignal, insbesondere während Sprachpausen, reduziert werden.

Diese vorteilhafte Wirkung der Erfindung, also der Kombination eines speziellen Verfahrens zur Störgeräuschunterdrückung mit einem niederratigen Sprachcodec, der insbesondere eine Datenrate, die zwischen 3 kBit pro Sekunde und 5 kBit pro Sekunde liegt, liefert, wurde schließlich ebenfalls durch umfangreiche Simulationen bestätigt.

Die in weiteren oder abhängigen Ansprüchen beschriebenen Weiterbildungen, Ausgestaltungen und Ausführungsvarianten sind sowohl in Kombination mit den Verfahren als auch in Kombination mit den Anordnungen in der Erfindung enthalten.

Die Erfindung wird im folgenden anhand bevorzugter Ausführungsbeispiele näher beschrieben, wobei die darin enthaltenen Merkmale auch in anderen Kombinationen durch die Erfindung umfasst sein können. Zur Erläuterung dieser Ausführungsbeispiele sollen nachstehend aufgelistete Figuren dienen:
Figur 1 vereinfachtes Blockschaltbild eines Verfahrens zur Sprachverarbeitung;
Figur 2 Flussdiagramm eines Verfahrens zur Störgeräuschunterdrückung;
Figur 3 vereinfachtes Blockschaltbild einer Anordnung zur Sprachverarbeitung.

Figur 1 zeigt ein Blockschaltbild eines Verfahrens zur Sprachverarbeitung. Dieses Verfahren lässt sich grob in die zusammenwirkenden Blöcke Störgeräuschunterdrückung und nachgeschalteter niederratiger Sprachcodec NSC aufteilen. Ein niederratiger Sprachcodec, der beispielsweise eine Datenrate von 4 kBit pro Sekunde liefert, ist als solcher bekannt, weshalb an dieser Stelle nicht näher darauf eingegangen wird.

Das Verfahren zur Störgeräuschunterdrückung kann in mehrere Funktionsblöcke unterteilt werden, die im folgenden erläutert werden.

Die Blöcke Analyse AN und Synthese SY bilden den Rahmen des Verfahrens zur Geräuschunterdrückung. Eine vor einer Analyse AN stattfindende Segmentierung (in Figur nicht dargestellt) des Eingangssignals, sowie die verwendeten Blockgrößen sind auf den niederratigen Sprachcodec derart abgestimmt, dass die durch die Störgeräuschunterdrückung verursachte algorithmische Verzögerung des Signals möglichst gering bleibt. Die Segmentierung des Eingangssignals x(k) erfolgt beispielsweise in Blöcke zu 20ms bei einer Abtastrate von 8kHz. Die Weitergabe der prozessierten Daten an den Sprachcodec kann segmentweise ebenfalls mit der angegebenen Blocklänge erfolgen.

Die Analyse AN kann dabei eine Fensterung, Zero-Padding und eine Transformation in den Frequenzbereich durch eine Fouriertransformation umfassen, und die Synthese SY eine Rücktransformation durch eine inverse Fouriertransformationin den Zeitbereich und eine Signalrekonstruktion nach dem Overlap Add Verfahren.

Die aus der Analyse AN hervorgehenden Frequenzkomponenten weisen einen Real- und einen Imaginärteil auf bzw. eine Magnitude und Phase. Die Magnituden verschiedener nebeneinanderliegender Frequenzkomponenten werden zur Aufwandsreduzierung beispielsweise anhand einer Barktabelle zunächst zu Frequenzgruppen zusammengefasst FGZU1.

Für jede Frequenzgruppe wird anhand eines A-priori und eines A-posteriori Signal-zu-Rauschverhältnisses eine Verstärkungsberechnung VB durchgeführt, welche Gewichtungsfaktoren für die Magnituden der einzelnen Frequenzgruppen zum Ergebnis hat. Das A-priori Signal-zu-Rauschverhältnis kann aus dem Leistungsdichtespektrum des gestörten Eingangssignals und der A-priori Geräuschschätzung GS abgeleitet werden. Das A-posteriori Signal-zu-Rauschverhältnis kann aus dem Leistungsdichtespektrum des gestörten Eingangssignals und dem Ausgangssignal einer Pufferung P, der wiederum durch eine Frequenzgruppenzusammenfassung FGZU2 zusammengefasste korrigierte Frequenzkomponenten zugeführt werden, berechnet werden.

Vor einer Zerlegung FGZE der zuvor zu Frequenzgruppen zusammengefassten Frequenzkomponenten und einer Multiplikation der Frequenzkomponenten mit jeweils dem für eine entsprechende Frequenzgruppe berechneten Gewichtungsfaktor zur Störgeräuschunterdrückung, werden die Gewichtungsfaktoren einer sogenannten Minimum-Filterung MF unterzogen, welche später anhand Figur 2 näher erläutert wird.

Zur Störgeräuschschätzung erfolgt also im wesentlichen eine Schätzung der Leistungsdichte des Hintergrundgeräusches aus dem Eingangssignal. Zur Reduktion der benötigten Rechenleistung sowie des Speicherverbrauchs werden die A-priori Geräuschschätzung, die Verstärkungsberechnung, die Pufferung der zur Störsignalunterdrückung modifizierten Signalmagnitude und das Minimum-Filter nur in wenigen Teilbändern durchgeführt. Hierzu werden die Magnitude des in den Frequenzbereich transformierten Eingangssignals und des zur Störsignalunterdrückung modifizierten Signals mit zwei Blöcken zur Frequenzgruppen-Zusammenfassung in Teilbänder zusammengefasst. Die Breite der Teilbänder orientiert sich dabei an der Bark-Skala und variiert daher mit der Frequenz. Das Ausgangssignal jeder Frequenzgruppe des Minimum-Filters wird durch den Block Frequenzgruppen-Zerlegung auf die entsprechenden Frequenzkomponenten bzw. Fourier-Koeffizienten verteilt. Zur Berechnung des Eingangssignals des Pufferungs-Blocks kann in einer anderen Ausführungsvariante anstelle einer Frequenzgruppen-Zusammenfassung des zur Störsignalunterdrückung modifizierten Signals, auch die in Frequenzgruppen zusammengefasste Magnitude des Eingangssignals elementweise mit dem Ausgangssignal des Minimum-Filters multipliziert werden.

Neben der Störgeräuschschätzung erfolgt eine A-posteriori Schätzung des Sprachsignalanteils. Hierzu wird das in Frequenzgruppen zusammengefasste Signal der zur Geräuschreduktion modifizierten Magnitudenwerte im Block Pufferung gespeichert. Die Ausgangssignale der A-priori Geräuschschätzung und der Pufferung dienen neben der Magnitudenwerte des in Frequenzgruppen zusammengefassten Eingangssignals zur Berechnung der Verstärkungsberechnung. Aus der Verstärkungsberechnung resultieren Gewichtungsfaktoren, die einem - unten näher erläuterten - Minimum-Filter zugeführt werden. Das Minimum-Filter ermittelt schließlich die für die Multiplikation mit den Frequenzkomponenten der Frequenzgruppen vorgesehenen Gewichtungsfaktoren.

Anhand eines in Figur 2 dargestellten Flussdiagramms wird nun eine vereinfachte Ausführungsvariante zur Störgeräuschunterdrückung eines Sprachsignals näher erläutert. Dabei kommen die in Figur 1 dargestellten Blöcke Frequenzgruppenzusammenfassung FGZU1, FGZU2 und Frequenzgruppenzerlegung nicht zum Einsatz.

Durch ein Mikrofon aufgenommene gestörte Sprachsignale werden durch eine Abtasteinrichtung und eine nachgeschaltete Analog-Digital-Wandlung in ein eingehendes mit Störungen n(k) behaftetes digitales Sprachsignal s(k) umgesetzt. Dieses Eingangssignal wird zeitlich in Blöcke (block,m) segmentiert (101), und die Blöcke (block,m) in zeitlicher Reihenfolge durch eine Transformation in den Frequenzbereich jeweils auf I Frequenzkomponenten f(i,m) abgebildet (102), wobei m die Zeit und i die Frequenz repräsentieren. Dies kann beispielsweise durch eine Fouriertransformation erfolgen. Werden die Fourier-Koeffizienten des Eingangssignals mit X(i,m) bezeichnet, so können die Werte |X(i,m)|^2 als Frequenzkomponenten bezeichnet werden.

Die Frequenzkomponenten eines Sprachsignals f(i,m) werden nach oben erläuterter Segmentierung 101 und Transformation in den Frequenzbereich 102 mit einem Gewichtungsfaktor H(i,m) multipliziert, wobei der Gewichtungsfaktor beispielsweise aus den oben bereits erläuterten geschätzten A-priori und A-posteriori Signal-zu-Rauschverhältnissen abgeleitet werden kann. Das A-priori Signal-zu-Rauschverhältnis kann aus dem Leistungsdichtespektrum des gestörten Eingangssignals und der A-priori Geräuschschätzung abgeleitet werden. Das A-posteriori Signal-zu Rauschverhältnis kann aus dem Leistungsdichtespektrum des gestörten Eingangssignals und dem Ausgangssignal der Pufferung berechnet werden.

Der frequenz- oder frequenzkomponentenabhängige Gewichtungsfaktor ist dabei zeitlich veränderlich und wird entsprechend der zeitlich veränderlichen Frequenzkomponenten fortlaufend aktuell ermittelt. Um unerwünschte Artefakte im Hintergrundsignal zu vermeiden, wird allerdings zur Realisierung eines Minimum-Filters zur Multiplikation mit einer Frequenzkomponente f(i,m) nicht immer der aktuell für diese Frequenzkomponente berechnete Gewichtungsfaktor H(i,m) herangezogen, sondern dann, wenn der zuletzt, also im vorhergehende Schritt, für diese Frequenzkomponente berechnete Gewichtungsfaktor H(i,m-1) kleiner ist, als der aktuelle Gewichtungsfaktor, der zuletzt, also im vorhergehende Schritt, für diese Frequenzkomponente berechnete Gewichtungsfaktor H (i,m-1) herangezogen wird.

Eine Ausführungsvariante der Erfindung sieht vor, dass eine Frequenzkomponente mit dem aktuellen Gewichtungsfaktor multipliziert wird, wenn der frequenzabhängige Gewichtungsfaktor über einem Schwellwert liegt, auch dann, wenn der zuletzt für diese Frequenzkomponente berechnete Gewichtungsfaktor kleiner ist als der aktuelle Gewichtungsfaktor.

Dies kann durch einen Filter realisiert werden, der den aktuellen Gewichtsfaktor jeweils mit dem zeitlich vorangegangenen Gewichtsfaktor bei der selben Frequenz vergleicht und den kleineren der beiden Werte für die Anwendung auf die Frequenzkomponente auswählt. Wird der feste Schwellwert 0.76 durch den aktuellen Gewichtungsfaktor überschritten, so findet keine Modifikation der Frequenzkomponente statt.

Figur 4 zeigt eine programmgesteuerte Prozessoreinrichtung PE wie beispielsweise einen Mikrocontroller, die auch einen Prozessor CPU und eine Speichereinrichtung SPE umfassen kann.

Je nach Ausführungsvariante können dabei innerhalb oder außerhalb der Prozessoreinrichtung PE weitere - der Prozessoreinrichtung zugeordnete, zur Prozessoreinrichtung gehörende, durch die Prozessoreinrichtung gesteuerte oder die Prozessoreinrichtung steuernde - Komponenten angeordnet sein, deren Funktion im Zusammenhang mit einer Prozessoreinrichtung einem Fachmann hinreichend bekannt sind, und auf welche daher an dieser Stelle nicht mehr eingegangen wird. Die unterschiedlichen Komponenten können über ein Bussystem BUS oder Ein/Ausgabeschnittstellen IOS und gegebenenfalls geeignete Controller (nicht dargestellt) mit der Prozessoreinrichtung PE Daten austauschen. Dabei kann die Prozessoreinrichtung PE Bestandteil eines elektronischen Gerätes, wie beispielsweise eines Kommunikationsendgerätes, oder eines Mobiltelefons sein und auch andere für das elektronische Gerät spezifische Verfahren und Anwendungen steuern.

Je nach Ausführungsvariante kann die Speichereinrichtung SPE, bei der es sich auch um einen oder mehrere flüchtige oder nicht flüchtige RAM- oder ROM-Speicherbausteine handeln kann, oder Teile der Speichereinrichtung SPE als Teil der Prozessoreinrichtung (in Figur dargestellt) realisiert sein oder als externe Speichereinrichtung (in Figur nicht dargestellt) realisiert sein, die außerhalb der Prozessoreinrichtung PE oder sogar außerhalb des die Prozessoreinrichtung PE beinhaltenden Gerätes lokalisiert ist und durch Leitungen oder ein Bussystem mit der Prozessoreinrichtung PE verbunden ist.

In der Speichereinrichtung SPE sind die Programmdaten, die zur Steuerung des Gerätes und des Verfahrens zur Sprachverarbeitung und zur Störsignalunterdrückung herangezogen werden, abgelegt. Es liegt im Rahmen fachmännischen Handelns, oben erwähnte Funktionskomponenten durch programmgesteuerte Prozessoren oder eigens für diesen Zweck vorgesehene Mikroschaltungen zu realisieren.

Über die Ein/Ausgabeschnittstelle IOS können die mit Störungen behafteten digitalen Sprachsignale der Prozessoreinrichtung PE zugeführt werden. Neben dem Prozessor CPU kann ein digitaler Signalprozessor DSP vorgesehen sein, um die Schritte der oben erläuterten Verfahren ganz oder teilweise auszuführen.

## Patentansprüche

1. Verfahren zur Sprachverarbeitung,
- bei dem ein eingehendes digitales Sprachsignal s(k) zeitlich in Blöcke (block,m) segmentiert wird (101),
- bei dem die Blöcke (block,m) in zeitlicher Reihenfolge durch eine Transformation in den Frequenzbereich jeweils auf Frequenzkomponenten (f,i) abgebildet werden (102),
- die Frequenzkomponenten mit zeitlich veränderlichen frequenzabhängigen Gewichtungsfaktoren multipliziert werden,
- wobei eine Frequenzkomponente mit dem aktuellen Gewichtungsfaktor multipliziert wird, wenn dieser kleiner ist als der zuletzt für diese Frequenzkomponente berechnete Gewichtungsfaktor,
- wobei eine Frequenzkomponente mit dem zuletzt für diese Frequenzkomponente berechneten Gewichtungsfaktor multipliziert wird, wenn dieser kleiner ist, als der aktuelle Gewichtungsfaktor, und
- bei dem die derart gewichteten Frequenzkomponenten nach einer Rücktransformation in den Zeitbereich einem niederratigen Sprachcodec zugeführt werden.

2. Verfahren nach Anspruch 1, bei dem
eine Frequenzkomponente mit dem aktuellen Gewichtungsfaktor multipliziert wird, wenn der frequenzabhängige Gewichtungsfaktor über einem Schwellwert liegt, auch dann, wenn der zuletzt für diese Frequenzkomponente berechnete Gewichtungsfaktor kleiner ist als der aktuelle Gewichtungsfaktor.

3. Anordnung zur Störgeräuschunterdrückung
- mit einem Eingang (IOS) für digitale Sprachsignale, und
- mit einer Prozessoreinrichtung (PE), die derart eingerichtet ist, daß
- ein eingehendes digitales Sprachsignal s(k) zeitlich in Blöcke (block,m) segmentiert wird (101),
- die Blöcke (block,m) in zeitlicher Reihenfolge durch eine Transformation in den Frequenzbereich jeweils auf Frequenzkomponenten (f,i) abgebildet werden (102),
- die Frequenzkomponenen mit zeitlich veränderlichen frequenzabhängigen Gewichtungsfaktoren multipliziert werden,
- wobei eine Frequenzkomponente mit dem aktuellen Gewichtungsfaktor multipliziert wird, wenn dieser kleiner ist, als der zuletzt für diese Frequenzkomponente berechnete Gewichtungsfaktor, und
- wobei eine Frequenzkomponente mit dem zuletzt für diese Frequenzkomponente berechneten Gewichtungsfaktor multipliziert wird, wenn dieser kleiner ist, als der aktuelle Gewichtungsfaktor, und daß
- die derart gewichteten Frequenzkomponenten nach einer Rücktransformation in den Zeitbereich einer niederratigen Sprachcodierung unterzogen werden.

4. Anordnung nach Anspruch 3, bei der
- eine Frequenzkomponente mit dem aktuellen Gewichtungsfaktor multipliziert wird, wenn der frequenzabhängige Gewichtungsfaktor über einem Schwellwert liegt, auch dann, wenn der zuletzt für diese Frequenzkomponente berechnete Gewichtungsfaktor kleiner ist als der aktuelle Gewichtungsfaktor.

## Claims

1. Method for voice processing,
- in which an incoming digital voice signal s(k) is segmented (101) chronologically into blocks (block,m),
- in which the blocks (block,m) are mapped (102) in chronological order by a transformation in the frequency range to frequency components (f,i) in each case,
- the frequency components are multiplied by chronologically modifiable frequency-dependent weighting factors,
- where a frequency component is multiplied by the current weighting factor if this is smaller than the weighting factor last calculated for this frequency component,
- where a frequency component is multiplied by the weighting factor last calculated for this frequency component if this is smaller than the current weighting factor, and
- for which the frequency components weighted in this way are fed back after a back transformation in the time range to a low-rate voice codec.

2. Method in accordance with claim 1, in which
a frequency component is multiplied by the current weighting factor if the frequency-dependent weighting factor lies above a threshold value, that is when the weighting factor last calculated for this frequency component is smaller than the current weighting factor.

3. System for noise suppression
- with an input (IOS) for digital voice signals and
- with a processor unit (PE), which is designed in such a way that
- an incoming digital voice signal s(k) is chronologically segmented (101) into blocks (block,m),
- the blocks (block,m) are mapped (102) in chronological order by a transformation in the frequency range onto frequency components (f,i) in each case,
- the frequency components are multiplied by chronologically modifiable frequency-dependent weighting factors,
- where a frequency component is multiplied by the current weighting factor if this is smaller than the last weighting factor calculated for this frequency component, and
- where a frequency component is multiplied by the weighting factor last calculated for this frequency component if this is smaller than the current weighting factor, and
- for which the frequency components weighted in this way are fed back after a back transformation in the time range to a low-rate voice codec.

4. System according to claim 3, in which
- a frequency component is multiplied by the current weighting factor if the frequency-dependent weighting factor lies above a threshold value, that is when the weighting factor last calculated for this frequency component is smaller than the current weighting factor.

## Revendications

1. Procédé de traitement de la parole,
- dans lequel un signal vocal numérique entrant s(k) est segmenté (101) temporellement en blocs (block,m),
- dans lequel les blocs (block,m) font en ordre temporel l'objet d'une application respectivement sur des composantes de fréquence (f,i) au moyen d'une transformation dans le domaine de fréquence (102),
- les composantes de fréquence sont multipliées par des facteurs de pondération dépendants de la fréquence et variables temporellement,
- une composante de fréquence étant multipliée par le facteur de pondération momentané, lorsque celui-ci est inférieur au facteur de pondération calculé en dernier pour cette composante de fréquence,
- une composante de fréquence étant multipliée par le facteur de pondération calculé en dernier pour cette composante de fréquence, lorsque celui-ci est inférieur au facteur de pondération momentané, et
- dans lequel les composantes de fréquence pondérées de cette manière sont amenées à un codeur-décodeur de parole à bas débit après une transformation inverse dans le domaine de temps.

2. Procédé selon la revendication 1, dans lequel
une composante de fréquence est multipliée par le facteur de pondération momentané, lorsque le facteur de pondération dépendant de la fréquence est situé au-delà d'une valeur de seuil, même lorsque le facteur de pondération calculé en dernier pour cette composante de fréquence est inférieur au facteur de pondération momentané.

3. Dispositif de suppression de bruit parasite
- comprenant une entrée (IOS) pour des signaux vocaux numériques, et
- comprenant un dispositif processeur (PE) qui est configuré de telle manière
- qu'un signal vocal s(k) numérique entrant est segmenté (101) temporellement en blocs (block,m),
- que les blocs (block,m) font en ordre temporel l'objet d'une application respectivement sur des composantes de fréquence (f,i) au moyen d'une transformation dans le domaine de fréquence (102),
- que les composantes de fréquence sont multipliées par des facteurs de pondération dépendants de la fréquence et variables temporellement,
- une composante de fréquence étant multipliée par le facteur de pondération momentané, lorsque celui-ci est inférieur au facteur de pondération calculé en dernier pour cette composante de fréquence, et
- une composante de fréquence étant multipliée par le facteur de pondération calculé en dernier pour cette composante de fréquence, lorsque celui-ci est inférieur au facteur de pondération momentané, et que
- les composantes de fréquence pondérées de cette manière sont soumises à un codage de la parole à bas débit après une transformation inverse dans le domaine de temps.

4. Dispositif selon la revendication 3, dans lequel
- une composante de fréquence est multipliée par le facteur de pondération momentané, lorsque le facteur de pondération dépendant de la fréquence est situé au-delà d'une valeur de seuil, même lorsque le facteur de pondération calculé en dernier pour cette composante de fréquence est inférieur au facteur de pondération momentané.
